# FASCICULE DE BREVET EUROPEEN

(11) **EP 2 525 036 B1**
(45) Date de publication et mention de la délivrance du brevet: **11.12.2013**
(21) Numéro de dépôt: 12168351.0
(22) Date de dépôt: 16.05.2012
(51) Int. Cl.: E05G 1/14

(54) **Container pour le stockage sécurisé d'objets, notamment de billets de banque**
Behälter für die sichere Lagerhaltung von Gegenständen, insbesondere Banknoten
Container for the secure storage of objects, in particular banknotes

(30) Priorité: 17.05.2011 FR 1154254
(43) Date de publication de la demande: 21.11.2012
(73) Titulaire: Oberthur Cash Protection, 21000 Dijon (FR)
(72) Inventeur: Buetler, Daniel, 21560 Arc sur Tille (FR); Lamure, Alexandre, 01150 Lagnieu (FR)
(74) Mandataire: Oudin, Stéphane

(56) Documents cités:
- WO-A1-2009/060141
- FR-A1- 2 846 698

## Description

### Arrière-plan de l'invention

La présente invention se rapporte au domaine général de la protection d'objets de valeur par aspersion des objets par un liquide entraînant leur altération, voire leur destruction, en cas de tentative de vol de ces derniers. Elle vise plus précisément un container sécurisé (ou coffre) servant à stocker et transporter des objets de valeur disposés en vrac ou dans des sacs.

L'invention trouve une application privilégiée mais non limitative dans la protection des billets de banque.

De façon connue, le stockage et le transport sécurisé de billets de banque (en vrac ou logés dans des sacs) se fait par l'intermédiaire d'un container (ou coffre) que l'on peut déplacer manuellement. Ce type de container sécurisé comprend le plus souvent une ouverture pratiquée au niveau de son couvercle supérieur, cette ouverture permettant de déposer à l'intérieur du container les billets à transporter.

En cas de tentative de vol ou d'ouverture par effraction du container, il est généralement prévu d'altérer les billets par maculage. A cet effet, un ou plusieurs modules de maculage sont disposés à l'intérieur du container, chacun de ces modules se composant d'une chambre remplie par exemple d'encre et connectée à une rampe d'aspersion, et de moyens pour chasser l'encre de la chambre vers la rampe d'aspersion en cas de fracturation de l'enceinte du container ou suite à une commande à distance.

Pour une plus grande efficacité, les rampes d'aspersion de ces modules de maculage sont montées verticalement contre les parois latérales du container, chaque rampe comprenant une pluralité d'orifices dirigés vers le centre du container. De la sorte, en cas de tentative de vol ou d'ouverture forcée du container, l'encre est chassée de la chambre et se diffuse par les rampes d'aspersion sur les billets, ce qui les rend inutilisables. On pourra se référer par exemple au document WO 2009/060141 qui décrit une telle enceinte sécurisée.

Bien qu'efficace, un tel système de maculage n'est pas pleinement satisfait. En particulier, compte tenu du volume interne relativement important du container sécurisé, la présence de rampes d'aspersion montées sur les parois latérales du container n'est pas toujours suffisante pour maculer correctement l'ensemble des billets stockés dans le container.

FR 846698 décrit une tour d'aspersion ayant au moins deux brises d'aspersion de liquide dont les axes respectifs sont disposés selon des directions différentes.

### Objet et résumé de l'invention

La présente invention a donc pour but principal de pallier de tels inconvénients en proposant un container permettant d'asperger correctement et efficacement la totalité des billets stockés dans le container.

Ce but est atteint grâce à un container pour le stockage sécurisé d'objets, comprenant une enceinte destinée à recevoir des objets, ladite enceinte ayant un fond sensiblement horizontal, des parois latérales, une paroi supérieure et des buses d'aspersion de liquide, et au moins une tour d'aspersion disposée à l'intérieur de l'enceinte sans contact avec les parois latérales de l'enceinte et ayant au moins deux buses d'aspersion de liquide dont les axes respectifs sont disposés selon des directions différentes. Ledit container est remarquable en ce que la tour d'aspersion comprend au moins deux branches verticales solidaires entre elles par l'une de leurs arêtes, chaque branche présentant une partie droite et une partie oblique en forme de biseau prolongeant la partie droite jusqu'au sommet de la tour.

La présence d'une tour d'aspersion positionnée à l'intérieur de l'enceinte avec des buses d'aspersion disposées de façon à répandre du liquide (par exemple de l'encre) à l'intérieur de l'enceinte selon des directions différentes permet d'assurer un complément d'aspersion des objets à sécuriser (notamment des billets de banque) en cas de tentative de vol ou d'ouverture forcée du container. Il en résulte une plus grande efficacité d'altération de ces objets.

Par ailleurs, la présence de ces parties obliques en forme de biseau prolongeant la partie droite permet d'éviter que des objets à sécuriser introduits par l'ouverture supérieure de l'enceinte ne viennent reposer en équilibre sur ces branches et échappent ainsi à l'aspersion.

Dans ce cas, les buses d'aspersion de la tour d'aspersion peuvent être disposées selon des rampes formées au niveau de l'arête libre de la partie droite et au niveau de l'arête libre de la partie oblique des branches. Alternativement, les buses d'aspersion de la tour d'aspersion peuvent être disposées selon des rampes formées au niveau de l'arête libre de la partie droite.

Toujours dans ce cas, la tour d'aspersion peut comprendre trois branches verticales équidistantes formant un Y ou quatre branches verticales équidistantes formant un X.

Selon une variante de réalisation, les buses d'aspersion de la tour d'aspersion sont disposées selon une rampe hélicoïdale.

Les buses d'aspersion de la tour d'aspersion peuvent aussi être disposées de sorte à pouvoir répandre du liquide sur 360°.

Les buses d'aspersion de la tour d'aspersion peuvent s'étendre verticalement sur une distance correspondant au moins à la moitié de la distance séparant le fond de l'enceinte de sa paroi supérieure. Une telle hauteur permet de réduire l'encombrement de la tour d'aspersion au sein de l'enceinte tout en assurant une possibilité d'asperger efficacement les objets à sécuriser.

La tour d'aspersion peut s'élever verticalement depuis le fond de l'enceinte vers sa partie supérieure. La tour d'aspersion peut être positionnée sensiblement à équidistance des parois latérales de l'enceinte. Une telle disposition a pour avantage de permettre d'obtenir une bonne homogénéité d'aspersion des objets à sécuriser dans tout le volume interne de l'enceinte.

De préférence, l'enceinte comprend des buses d'aspersion disposées selon des rampes montées contre des parois de l'enceinte.

L'une des parois de l'enceinte peut comprendre une ouverture pour l'introduction des objets à l'intérieur de l'enceinte et l'enceinte peut comprendre en outre une paire de roulettes et une poignée la rendant déplaçable manuellement.

### Brève description des dessins

D'autres caractéristiques et avantages de la présente invention ressortiront de la description faite ci-dessous, en référence aux dessins annexés qui en illustrent des exemples de réalisation dépourvus de tout caractère limitatif. Sur les figures :
- la figure 1 est une vue schématique et en perspective d'un container pour le stockage sécurisé de billets conforme à l'invention ;
- les figures 2 et 3 sont des vues du container de la figure 1, respectivement de côté et de dessus ;
- la figure 4 est une vue de dessus d'un container selon une variante de réalisation de l'invention.

### Description détaillée de modes de réalisation

Les figures 1 à 3 représentent un container 10 pour le stockage sécurisé d'objets de valeur selon un premier mode de réalisation.

Un tel container est parfaitement adapté pour le stockage et le transport sécurisé de billets de banque 12 arrangés sous forme de liasses, ces liasses de billets étant entreposées telles quelles dans le container ou conditionnées dans des sacs déposés dans le container.

De manière générale, le container comprend une enceinte 14 de forme sensiblement parallélépipédique qui se compose d'une paroi inférieure et horizontale formant fond 16, de parois latérales 18 verticales et d'une paroi supérieure et horizontale formant couvercle 20.

Les différentes parois de l'enceinte sont réalisées dans des matériaux qui garantissent sa solidité et sa tenue mécanique. Par exemple, ces parois peuvent être réalisées à partir d'une composition de fibres et de résine ou en plastique moulé ou encore en métal.

Dans le couvercle 20 de l'enceinte est pratiquée une ouverture 22 pour l'introduction des billets. Cette ouverture est avantageusement obturable par une trappe coulissante 24, la fermeture de celle-ci étant également sécurisée.

Bien entendu, il est possible de positionner l'ouverture de l'enceinte à un autre emplacement que dans son couvercle. Par exemple, cette ouverture pourrait être pratiquée dans l'une des parois latérales de l'enceinte.

Le container peut être déplacé manuellement au moyen d'une paire de roulettes 26 solidaires du fond 16 de l'enceinte et d'une poignée 28 rétractable dans le couvercle 20 de l'enceinte.

Par ailleurs, pour rendre inutilisables les billets stockés dans le container en cas de tentative de vol de ces derniers, il est prévu de disposer à l'intérieur de l'enceinte un ou plusieurs modules d'aspersion des billets.

De façon connue en soi, chaque module d'aspersion comporte une pluralité de buses d'aspersion d'encre 34 alignées selon une rampe 32 et connectées chacune à une chambre (non représentée sur les figures) remplie d'un liquide, par exemple de l'encre de maculage. Des moyens sont également prévus pour chasser ladite encre de la chambre et la diriger sous pression dans la rampe du module d'aspersion en cas de fracturation de l'enceinte du container ou suite à une commande à distance. Par exemple, l'encre peut être chassée de la chambre au moyen d'un piston se déplaçant dans la chambre sous l'effet d'une décharge de flux de gaz déclenchée par un générateur de gaz.

Bien entendu, le liquide utilisé pour rendre inutilisable les billets pourra être de nature différente de l'encre de maculage décrite ici. Ainsi, on pourra utiliser un liquide corrosif, tel que de l'acide par exemple, pour détruire au moins en partie les billets contenus dans le container selon l'invention.

Par buse d'aspersion d'encre de maculage, on entend ici un injecteur d'encre qui est destiné à diffuser de l'encre sous forme d'un jet 34b centré sur un axe 34a de la buse. Par rampe, on entend un alignement d'une pluralité de ces buses d'aspersion d'encre.

On notera que chaque module d'aspersion peut comporter sa propre chambre d'encre ou bien la chambre d'encre peut être commune à l'ensemble des modules d'aspersion, c'est-à-dire être connectée à toutes les rampes des modules d'aspersion.

Les rampes 32 des modules d'aspersion du container sont positionnées contre les parois latérales 18 de l'enceinte du container. Plus précisément, dans l'exemple de réalisation des figures 1 à 3, il est prévu quatre rampes, deux étant positionnées contre l'une des parois latérales 18 de l'enceinte et les deux autres étant positionnées contre la paroi latérale opposée. De plus, ces rampes comportent chacune une pluralité de buses d'aspersion qui sont alignées verticalement depuis le fond 16 jusqu'au couvercle 20 de l'enceinte.

Selon l'invention, le container comprend en outre une tour d'aspersion 100 disposée à l'intérieur de l'enceinte sans présenter de contact avec les parois latérales de l'enceinte et comprenant au moins deux buses d'aspersion d'encre dont les axes respectifs sont disposées selon des directions différentes.

Dans l'exemple de réalisation des figures 1 à 3, cette tour d'aspersion est plus précisément positionnée de façon à s'élever verticalement depuis le fond 16 de l'enceinte vers son couvercle 20. Toutefois, il est possible d'imaginer que cette tour soit fixée sur le couvercle de l'enceinte et s'étende verticalement depuis celui-ci en direction du fond de l'enceinte.

Par ailleurs, toujours dans l'exemple de réalisation des figures 1 à 3, la tour d'aspersion 100 comprend quatre branches verticales 102 équidistantes et solidaires entre elles par une arête commune de sorte à former un X.

Chacune de ces branches se compose d'une partie droite 102a s'étendant verticalement depuis le fond de l'enceinte et d'une partie oblique 102b en forme de biseau prolongeant la partie droite jusqu'au sommet de la tour.

Compte tenu de la forme biseautée des branches verticales de la tour d'aspersion dans leur partie supérieure, les billets introduits dans l'enceinte du container par l'ouverture 22 de celle-ci ne risquent ainsi pas de rester coincés en équilibre sur le sommet de la tour d'aspersion.

La tour d'aspersion 100 comprend en outre un module d'aspersion 104 qui lui est propre. Ce module d'aspersion comprend une chambre remplie d'encre (non représentée) qui est connectée à plusieurs buses d'aspersion d'encre 109 qui sont alignées selon des rampes 108. Des moyens sont aussi prévus pour chasser l'encre de la chambre et la diriger sous pression dans la rampe du module d'aspersion en cas de fracturation de l'enceinte du container ou suite à une commande à distance.

Au moins deux des buses d'aspersion d'encre 109 de la tour d'aspersion ont leurs axes respectifs d'aspersion 109a disposés selon des directions différentes de façon à répandre de l'encre à l'intérieur de l'enceinte selon des directions différentes.

Comme indiqué précédemment, ces buses d'aspersion d'encre sont arrangées selon des rampes. Les rampes 108 de buses d'aspersion peuvent ainsi être disposées au niveau de l'arête libre de la partie droite 102a et au niveau de l'arête libre de la partie oblique 102b des branches verticales 102.

Alternativement, les rampes 108 de la tour d'aspersion peuvent être disposées au niveau d'un creux formé entre deux branches adjacentes de la tour d'aspersion, la présence des branches permettant de créer une distance entre les buses d'aspersion d'encre et les billets pour diffuser de l'encre de manière plus large.

Bien entendu, on peut imaginer une disposition des rampes à la fois sur les arêtes libres des branches de la tour d'aspersion (parties droites et parties obliques) et dans les creux formés entre ces branches comme représenté sur les figures 1 à 3.

Quelle que soit la disposition choisie, ces rampes présentent une pluralité de buses d'aspersion d'encre 109 qui s'étendent verticalement sur toute la hauteur de la tour d'aspersion. Les axes d'aspersion 109a de chaque rampe sont dirigés selon des directions différentes de l'enceinte de façon à couvrir un maximum d'espace autour de la tour d'aspersion, et de préférence sur un espace couvrant 360° autour de la tour d'aspersion.

De façon avantageuse, les branches 102 de la tour d'aspersion 100 s'étendent verticalement sur une hauteur correspondant environ à la moitié de la distance verticale séparant le fond 16 du couvercle 20 de l'enceinte. Une telle hauteur permet de réduire l'encombrement de la tour d'aspersion au sein de l'enceinte tout en assurant une possibilité d'asperger efficacement les billets.

Quant à la largeur des branches verticales de la tour d'aspersion, on notera qu'elle ne devra pas être trop importante pour réduire au maximum l'encombrement général de la tour par rapport au volume intérieur de l'enceinte restant pour le stockage des billets.

Par ailleurs, comme représenté sur la figure 3, la tour d'aspersion 100 peut avantageusement être positionnée au niveau du centre du fond 16 de l'enceinte (c'est-à-dire être positionnée sensiblement à équidistance des parois latérales de l'enceinte). Un positionnement central de la tour d'aspersion présente pour avantage d'homogénéiser l'aspersion dans tout le volume à l'intérieur de l'enceinte. Bien entendu, en fonction du centrage de l'ouverture 22 pratiquée dans le couvercle de l'enceinte pour introduire les billets, ce positionnement de la tour d'aspersion pourra être différent.

En liaison avec la figure 4, on décrira une variante de réalisation du container selon l'invention.

Ainsi, la tour d'aspersion 100a de l'enceinte 10a de la variante de réalisation de la figure 4 se distingue de celle précédemment décrite en ce qu'elle ne comprend que trois branches verticales 102 équidistantes et solidaires entre elles par une arête commune de sorte à former un Y.

Les buses d'aspersion d'encre 109 de cette tour sont disposées de façon à répandre de l'encre à l'intérieur de l'enceinte selon des directions différentes. Elles sont plus précisément disposées au niveau des arêtes libres des parties droites et obliques des branches et au niveau des creux formés entre les branches.

Bien entendu, il est possible d'imaginer d'autres variantes de réalisation de la tour d'aspersion selon l'invention telle que définie par les revendications. La forme de celle-ci pourrait notamment varier de celles présentées dans les figures 1 à 4. De même, la disposition des rampes d'aspersion pourrait être différente.

Par exemple, dans une autre variante de réalisation non représentée, les buses d'aspersion de la tour d'aspersion peuvent être disposées selon une rampe hélicoïdale.

## Revendications

1. Container (10 ; 10a ; 10b ; 10c) pour le stockage sécurisé d'objets, comprenant :
- une enceinte (14) destinée à recevoir des objets (12), ladite enceinte ayant un fond (16) sensiblement horizontal, des parois latérales (18), une paroi supérieure (20) et des buses d'aspersion de liquide (34),
- au moins une tour d'aspersion (100 ; 100a ; 100b 100c) disposée à l'intérieur de l'enceinte sans contact avec les parois latérales de l'enceinte et ayant au moins deux buses d'aspersion de liquide (109) dont les axes respectifs (109a) sont disposés selon des directions différentes ; **caractérisé en ce que** la tour d'aspersion comprend au moins deux branches verticales solidaires entre elles par l'une de leurs arêtes, chaque branche présentant une partie droite (102a) et une partie oblique (102b) en forme de biseau prolongeant la partie droite jusqu'au sommet de la tour.

2. Container selon la revendication 1, dans lequel les buses d'aspersion de la tour d'aspersion sont disposées selon des rampes formées au niveau de l'arête libre de la partie droite et au niveau de l'arête libre de la partie oblique des branches.

3. Container selon la revendication 1, dans lequel les buses d'aspersion de la tour d'aspersion sont disposées selon des rampes formées au niveau d'un creux formé entre deux branches adjacentes de la tour d'aspersion.

4. Container selon l'une quelconque des revendications 1 à 3, dans lequel la tour d'aspersion
(100a) comprend trois branches verticales équidistantes formant un Y.

5. Container selon l'une quelconque des revendications 1 à 3, dans lequel la tour d'aspersion (100) comprend quatre branches verticales équidistantes formant un X.

6. Container selon la revendication 1, dans lequel les buses d'aspersion de la tour d'aspersion sont disposées selon une rampe hélicoïdale.

7. Container selon l'une quelconque des revendications 1 à 6, dans lequel les buses d'aspersion de la tour d'aspersion sont disposées de sorte à pouvoir répandre du liquide sur 360°.

8. Container selon l'une quelconque des revendications 1 à 7, dans lequel les buses d'aspersion de la tour d'aspersion s'étendent verticalement sur une distance correspondant au moins à la moitié de la distance séparant le fond de l'enceinte de sa paroi supérieure.

9. Container selon l'une quelconque des revendications 1 à 8, dans lequel la tour d'aspersion s'élève verticalement depuis le fond de l'enceinte vers sa partie supérieure.

10. Container selon l'une quelconque des revendications 1 à 9, dans lequel la tour d'aspersion est positionnée sensiblement à équidistance des parois latérales de l'enceinte.

11. Container selon l'une quelconque des revendications 1 à 10, dans lequel l'enceinte comprend des buses d'aspersion disposées selon des rampes montées contre des parois de l'enceinte.

12. Container selon l'une quelconque des revendications 1 à 11, dans lequel l'une des parois de l'enceinte comprend une ouverture (22) pour l'introduction des objets à l'intérieur de l'enceinte.

13. Container selon l'une quelconque des revendications 1 à 12, dans lequel l'enceinte (14) comprend en outre une paire de roulettes (26) et une poignée (28) la rendant déplaçable manuellement.

## Patentansprüche

1. Behälter (10; 10a; 10b; 10c) für die sichere Lagerhaltung von Gegenständen, umfassend:
- einen abgeschlossenen Raum (14), der dazu bestimmt ist, Gegenstände (12) aufzunehmen, wobei der besagte abgeschlossene Raum einen in etwa horizontalen Boden (16), seitliche Wände (18), eine obere Wand (20) und Flüssigkeitssprühdüsen (34) aufweist,
- zumindest einen Sprühturm (100; 100a; 100b; 100c), der im Inneren des abgeschlossenen Raumes ohne Kontakt mit den seitlichen Wänden des abgeschlossenen Raumes angeordnet ist, und der zumindest zwei Flüssigkeitssprühdüsen (109) aufweist, deren jeweilige Achsen (109a) in verschiedene Richtungen angeordnet sind; **dadurch gekennzeichnet, dass** der Sprühturm zumindest zwei vertikale Äste umfasst, die durch eine ihrer Kanten fest miteinander verbunden sind, und jeder Ast einen geraden Abschnitt (102a) und einen schrägen Abschnitt (102b) in Form einer Abschrägung aufweist, durch die der gerade Abschnitt bis zum Scheitelpunkt des Turms verlängert wird.

2. Behälter nach Anspruch 1, in dem die Sprühdüsen des Sprühturms in Form von Rampen angeordnet sind, die im Bereich der freien Kante des geraden Abschnittes und im Bereich der freien Kante des schrägen Abschnittes der Äste gebildet werden.

3. Behälter nach Anspruch 1, in dem die Sprühdüsen des Sprühturms in Form von Rampen angeordnet sind, die im Bereich einer Vertiefung gebildet werden, die zwischen zwei benachbarten Ästen des Sprühturms gebildet wird.

4. Behälter nach irgendeinem der Ansprüche 1 bis 3, in dem der Sprühturm (100a) drei vertikale abstandsgleiche Äste umfasst, die ein Y bilden.

5. Behälter nach irgendeinem der Ansprüche 1 bis 3, in dem der Sprühturm (100) vier vertikale abstandsgleiche Äste umfasst, die ein X bilden.

6. Behälter nach Anspruch 1, in dem die Sprühdüsen des Sprühturms in Form einer helikoidalen Rampe angeordnet sind.

7. Behälter nach irgendeinem der Ansprüche 1 bis 6, in dem die Sprühdüsen des Sprühturms derart angeordnet sind, dass sie die Flüssigkeit um 360° versprühen können.

8. Behälter nach irgendeinem der Ansprüche 1 bis 7, in dem sich die Sprühdüsen des Sprühturms vertikal über eine Distanz erstrecken, die zumindest der Hälfte der Distanz entspricht, die den Boden des abgeschlossenen Raumes von seiner oberen Wand trennt.

9. Behälter nach irgendeinem der Ansprüche 1 bis 8, in dem sich der Sprühturm vertikal vom Boden des abgeschlossenen Raumes bis zu seinem oberen Abschnitt erstreckt.

10. Behälter nach irgendeinem der Ansprüche 1 bis 9, in dem der Sprühturm in etwa abstandsgleich zu den seitlichen Wänden des abgeschlossenen Raumes positioniert ist.

11. Behälter nach irgendeinem der Ansprüche 1 bis 10, in dem der abgeschlossene Raum Sprühdüsen umfasst, die in Form von Rampen angeordnet sind, die gegen die Wände des abgeschlossenen Raumes montiert sind.

12. Behälter nach irgendeinem der Ansprüche 1 bis 11, in dem eine der Wände des abgeschlossenen Raumes eine Öffnung (22) zum Einführen der Gegenstände ins Innere des abgeschlossenen Raumes umfasst.

13. Behälter nach irgendeinem der Ansprüche 1 bis 12, in dem der abgeschlossene Raum (14) darüber hinaus ein Rollenpaar (26) und einen Griff (28) umfasst, mit denen er von Hand verfahren werden kann.

## Claims

1. Container (10; 10a; 10b; 10c) for the secure storage of objects, comprising:
- an enclosure (14) intended for receiving objects (12), said enclosure having a substantially horizontal bottom (16), side walls (18), an upper wall (20) and nozzles for spraying a liquid (34),
- at least one spraying column (100; 100a; 100b; 100c arranged inside the enclosure without having contact with the side walls of the enclosure and having at least two nozzles for spraying a liquid (109) of which the respective axes (109a) are arranged in different directions; **characterised in that** the spraying column comprises at least two vertical branches secured to one another by one of their edges, with each branch having a straight portion (102a) and a bevel-shaped tilting portion (102b) extending the straight portion to the top of the column.

2. Container according to claim 1, wherein the nozzles for spraying of the spraying column are arranged according to ramps formed on the free edge of the straight portion and on the free edge of the tilting portion of the branches.

3. Container according to claim 1, wherein the nozzles for spraying of the spraying column are arranged according to ramps formed on a hollow formed between two adjacent branches of the spraying column.

4. Container according to any of claims 1 to 3, wherein the spraying column (100a) comprises three equally-distant vertical branches forming a Y.

5. Container according to any of claims 1 to 3, wherein the spraying column (100) comprises four equally-distant vertical branches forming an X.

6. Container according to claim 1, wherein the nozzles for spraying of the spraying column are arranged according to a helicoidal ramp.

7. Container according to any of claims 1 to 6, wherein the nozzles for spraying of the spraying column are arranged in such a way as to be able to spread out the liquid over 360°.

8. Container according to any of claims 1 to 7, wherein the nozzles for spraying of the spraying column extend vertically over a distance corresponding to at least half of the distance separating the bottom of the enclosure from its upper wall.

9. Container according to any of claims 1 to 8, wherein the spraying column rises vertically from the bottom of the enclosure to its upper portion.

10. Container according to any of claims 1 to 9, wherein the spraying column is positioned substantially equally distant from the side walls of the enclosure.

11. Container according to any of claims 1 to 10, wherein the enclosure comprises nozzles for spraying arranged according to ramps mounted against walls of the enclosure.

12. Container according to any of claims 1 to 11, wherein one of the walls of the enclosure comprises an opening (22) for the introduction of objects inside the enclosure.

13. Container according to any of claims 1 to 12, wherein the enclosure (14) further comprises a pair of castors (26) and a handle (28) which enables it to be displaced manually.
